# DEMANDE DE BREVET EUROPEEN

(11) **EP 1 712 155 A1**
(43) Date de publication de la demande: **18.10.2006**
(21) Numéro de dépôt: 06380022.1
(22) Date de dépôt: 25.01.2006
(51) Int. Cl.: A47C 3/04

(54) **Tabouret empilable**

(30) Priorité: 13.04.2005 ES 200500835 U
(71) Demandeur: Eredu, S. Coop., 20250 Legorreta (Gipuzkoa) (ES)
(72) Inventeur: Olano Jauregui, Juan Carlos, 20250 Legorreta (Gipuzkoa) (ES)
(74) Mandataire: Urizar Barandiaran, Miguel Angel

(57) **Abrégé**

Tabouret empilable conçu avec une assise supérieure (1) et un pied inférieur (2) unis entre eux par une colonne (3) où l'assise (1) dispose d'une encoche (11) et l'encoche (21) est sur le pied (2), ces encoches (11), (21) étant disposées à l'opposé et centrées par rapport à la colonne (3), les largeurs (a₁), (a₂) de ces encoches (11), (21) étant capables d'accueillir la colonne (3) de sorte que pour empiler des tabourets, il suffit de loger les extrémités de la colonne (3) de l'un d'entre eux dans l'encoche (11) d'un tabouret suivant et dans l'encoche (21) d'un tabouret précédent, les colonnes (3) étant alors adossées.

## Description

Dans l'état actuel de la technique, on connaît des sièges connus comme "tabourets", comme par exemple les dossiers EP1024731, U200400398, U9303489 et même des sièges-tabourets qui sont empilables dont entre autres le modèle d'utilité espagnole U152441.

L'objet de l'invention est un nouveau tabouret empilable dont la structure particulière permet de l'empiler sur d'autres et d'économiser de l'espace, la pile augmentant légèrement en hauteur et en largeur au fur et à mesure que de nouveaux tabourets y sont ajoutés. Ainsi, quatre ou cinq tabourets par exemple occupent un volume légèrement supérieur au volume occupé par un seul tabouret.

Le tabouret empilable selon l'invention est fabriqué avec une assise supérieure et un pied inférieur unis entre eux par une colonne qui peut être munie d'un repose-pied et qui présente les caractéristiques suivantes :
a) l'assise dispose d'une encoche et le pied dispose d'une encoche qui en partant de leur bord respectif rejoignent la partie centrale de l'assise et du pied d'où part la colonne qui les relie ;
b) l'encoche de l'assise et l'encoche du pied sont à l'opposé sur le tabouret ;
c) les largeurs (a₁) de l'encoche de l'assise et (a₂) de l'encoche du pied sont identiques et conjuguées avec la largeur (a₃) de la colonne correspondante.

Avec cette conception, pour empiler des tabourets, il suffit de loger une extrémité de la colonne de l'un d'entre eux dans l'encoche de l'assise du tabouret suivant et l'autre extrémité de la colonne dans l'encoche du pied d'un tabouret précédent, les colonnes se trouvant ainsi adossées.

L'encoche a été réalisée notamment à partir du bord frontal, l'assise et l'encoche sont sur le bord postérieur du pied, bien que l'objet de l'invention englobe d'autres dispositions des encoches.

Pour mieux comprendre l'objet de la présente invention, une forme choisie de réalisation pratique a été représentée sur les plans, susceptible de changements accessoires qui ne modifieront pas son fondement.

La figure 1 représente une vue schématique générale avec deux positions, de face -figure 1a- et postérieure -figure 1b- d'un tabouret empilable selon l'invention pour une configuration avec un repose-pied (4).

La figure 2 représente une vue générale schématique avec deux positions, de face -figure 2a- et postérieure -figure 2b- d'un tabouret empilable selon l'invention pour une configuration sans repose-pied (4).

Le fait que le tabouret empilable (4) ait ou n'ait pas de repose-pied n'a aucune influence sur le fondement de l'invention.

Un exemple de réalisation pratique non limitatif de la présente invention est décrit ci-après. D'autres modes de réalisation introduisant des changements accessoires sans influence sur son fondement ne sont pas exclus ; la présente invention englobe au contraire toutes ses variantes.

L'objet de l'invention est un nouveau tabouret empilable muni d'une assise supérieure (1) et d'un pied inférieur (2) unis entre eux par une colonne (3).

Le fait que le tabouret empilable comporte un repose-pied sur la colonne (3) comme sur les figures 1 a et 1 b ou n'en comporte pas comme sur les figures 2 a et 2 b n'a aucune influence sur les effets de l'invention.

Conformément à l'invention
- l'assise (1) du tabouret dispose d'une encoche (11).
- le pied (2) du tabouret dispose d'une encoche (21).

Ces encoches (11), (21) en partant de leur bord respectif rejoignent la partie centrale de l'assise (1) et du pied (2) d'où part la colonne (3) qui les relie.

L'encoche (11) part notamment du bord frontal de l'assise (1) et l'encoche (21) part du bord supérieur du pied (2), cette disposition n'étant pas limitative.

Les largeurs (a₁) de l'encoche (11) et (a₂) de l'encoche (21) sont identiques et conjuguées avec la largeur (a₃) de la colonne (3) correspondante sans jeu lors de l'empilement des tabourets.

Ce dimensionnement conjugué bien que non indispensable est très utile pour éviter des mouvements relatifs des tabourets une fois empilés.

Dans tous les cas, les largeurs (a₁), (a₂) des encoches doivent correspondre ou être supérieures à la largeur (a₃) des colonnes (3).

Ainsi, pour empiler des tabourets, selon la figure 1 ou selon la figure 2, il suffit de loger les extrémités de la colonne (3) de l'un d'entre eux dans l'encoche (11) du tabouret suivant et dans l'encoche (21) d'un tabouret précédent, les différentes colonnes (3) étant ainsi adossées.

## Revendications

1. Tabouret empilable conçu avec une assise supérieure (1) et un pied inférieur (2) unis entre eux par une colonne (3) où l'assise (1) dispose d'une encoche (11) et le pied (2) dispose d'une encoche (21), ces encoches (11), (21) étant disposées à l'opposé et centrées par rapport à la colonne (3), les largeurs (a₁), (a₂) de ces encoches (11), (21) étant capables d'accueillir la colonne (3) de sorte que pour empiler des tabourets, il suffit de loger les extrémités de la colonne (3) de l'un d'entre eux dans l'encoche (11) d'un tabouret suivant et dans l'encoche (21) d'un tabouret précédent, les colonnes (3) étant alors adossées.

2. Tabouret empilable selon la revendication précédente, **caractérisé par le fait que** l'encoche (11) a été réalisée à partir du bord frontal de l'assise (1) et que l'encoche (21) a été réalisée à partir du bord postérieur du pied (2).
